# FASCICULE DE BREVET EUROPEEN

(11) **EP 3 194 779 B1**
(45) Date de publication et mention de la délivrance du brevet: **07.04.2021**
(21) Numéro de dépôt: 15756959.1
(22) Date de dépôt: 01.07.2015
(51) Int. Cl.: F04C 18/02

(54) **DISPOSITIF DE COMPRESSION ET COMPRESSEUR À SPIRALES UTILISANT UN TEL DISPOSITIF DE COMPRESSION**
KOMPRESSIONSVORRICHTUNG UND SPIRALVERDICHTER MIT SOLCH EINER KOMPRESSIONSVORRICHTUNG
COMPRESSION DEVICE AND SCROLL COMPRESSOR USING SUCH A COMPRESSION DEVICE

(30) Priorité: 17.09.2014 FR 1458761
(43) Date de publication de la demande: 26.07.2017
(73) Titulaire: Liebherr-Aerospace Toulouse SAS, 31200 Toulouse (FR)
(72) Inventeur: MONET, Eric, 31340 Villematier (FR)
(74) Mandataire: Plasseraud IP
(86) Numéro de dépôt international: PCT/FR2015/051821
(87) Numéro de publication internationale: WO 2016/042218

(56) Documents cités:
- EP-A2- 0 833 057
- WO-A1-2010/116747
- L. RAMA KRISHNA ET AL: "A comparative study of tribological behavior of microarc oxidation and hard-anodized coatings", WEAR, vol. 261, no. 10, 1 novembre 2006 (2006-11-01), pages 1095-1101, XP055217806, ISSN: 0043-1648, DOI: 10.1016/j.wear.2006.02.002

## Description

La présente invention se rapporte à un dispositif de compression et à un compresseur à spirales comportant un tel dispositif.

L'invention trouve des applications dans le secteur de l'industrie du froid et de la climatisation, en particulier, pour des applications de système de réfrigération tel que le conditionnement d'air dans des véhicules.

Un compresseur à spirales, également connu sous le nom de compresseur scroll, permet de compresser un gaz. Un étage de compression d'un compresseur à spirales comprend deux spirales intercalées de sorte à aspirer et comprimer un gaz. Une des spirales est fixe alors que l'autre se déplace excentriquement sans mouvement de rotation.

Un cycle de compression comprend une étape d'aspiration du gaz, puis une étape de compression de ce gaz et enfin une étape de refoulement du gaz compressé. Le mouvement excentrique d'une des spirales par rapport à l'autre permet l'aspiration d'un gaz à partir de la partie extérieure des spirales. Le gaz aspiré forme une poche de gaz entraînée vers le centre des spirales. Au fur et à mesure que la poche se déplace vers le centre des spirales, elle devient de plus en plus petite. Ainsi, la pression du gaz augmente jusqu'à atteindre la pression de refoulement désirée. Une fois cette pression atteinte, le gaz est refoulé, en déchargeant la poche, via un orifice de refoulement au centre des spirales.

Dans l'industrie, les compresseurs à spirales présentent différentes caractéristiques en fonction de leur application.

Dans l'industrie du froid automobile, un compresseur à spirales comprend :
- deux spirales en aluminium, dont l'une d'entre elles ne possède pas de revêtement et intègre une cale de spirale et l'autre intègre un traitement de surface dur,
- des joints de haut de spirale permettant de garantir l'étanchéité axiale entre les spirales, et
- une butée à billes assurant à la fois la reprise des efforts axiaux qui ont tendance à écarter les spirales l'une de l'autre et l'anti-rotation de la spirale mobile.

L'inconvénient de la butée à billes repose dans son principe même, qui amène à ne faire transiter les efforts axiaux que par des points de contacts entre les pistes et les billes, limitant ainsi le niveau d'effort transmissible et la durée de vie potentielle par rapport à des technologies incluant une butée plane ou une butée à contre-pression.

De plus, l'intégration d'une cale de spirale peut amener à une détérioration de la spirale sur laquelle elle est montée due à un mouvement relatif en fonctionnement entre ladite cale et sa spirale induit par les jeux de montage. Ce mouvement va s'amplifier au fur et à mesure de la détérioration du fond de la spirale par matage et engendrer un découpage de la spirale. Ce phénomène induit donc une durée de vie plus faible par rapport aux technologies n'incluant pas de cale de spirale.

Dans l'industrie du froid stationnaire, un compresseur à spirales comprend :
- deux spirales en fonte,
- des joints de haut de spirale pour l'étanchéité axiale entre spirales,
- un joint d'Oldham en aluminium réalisant l'anti-rotation de la spirale mobile, et
- une butée plane en fonte assurant la reprise des efforts axiaux.

Ce type de compresseur à butée plane permet donc de s'affranchir de la faiblesse de la butée à billes en la remplaçant par la butée plane. Néanmoins, l'usage de la butée plane impose une gestion de lubrification permettant de garantir un film d'huile entre la spirale mobile et la butée.

Dans une autre solution connue de l'industrie du froid stationnaire, un compresseur à spirales comprend :
- deux spirales en fonte,
- un joint d'Oldham en aluminium réalisant l'anti-rotation de la spirale mobile, et
- une butée à contre-pression en fonte assurant à la fois la reprise des efforts axiaux et l'étanchéité axiale entre spirales en utilisant ladite contre-pression pour assurer leur maintien en contact.

Le fonctionnement de la butée à contre-pression est rendu possible par l'usage de la spirale en fonte. En effet, la fonte est capable de résister à un fort niveau de frottements et d'efforts axiaux, contrairement à l'aluminium.

Ce type de compresseur à butée de contre-pression permet également de s'affranchir de la faiblesse de la butée à billes en la remplaçant par la butée à contre-pression. De plus, l'effort de contre-pression permet de s'affranchir des joints de spirale et autorise une gestion de lubrification très simplifiée dans cette zone. Néanmoins, le niveau d'effort de contre-pression induit des pertes plus élevées que celles du compresseur à butée plane.

Ces deux compresseurs de l'industrie du froid stationnaire sont plus lourds et plus encombrants que celui de la technologie de l'industrie du froid automobile à cause de l'utilisation de spirales en fonte.

Le document EP-2 312 163 divulgue un compresseur à spirale comportant, contenu dans un boîtier étanche, une section de moteur électrique, une section de mécanisme de compression connectée à la section de moteur électrique, un carter d'huile pour l'huile de lubrification et assurant la compression d'un fluide frigorigène par la section de mécanisme de compression. Le fluide frigorigène utilisé est un hydrocarbure halogéné ou un hydrocarbure ayant chacun une double liaison carbone-carbone dans leur composition ou un mélange contenant une parmi l'hydrocarbure halogéné et l'hydrocarbure. Une surface coulissante d'au moins une des deux parties constituant une section coulissante dans laquelle les deux parties coulissent l'une sur l'autre dans le boîtier étanche est configurée de sorte que du métal à base de fer ou à base d'aluminium ne soit pas exposé directement.

Le document US-6,079,962 divulgue quant à lui un compresseur à spirale dans lequel un composant en alliage d'aluminium présentant une surface destinée à être en contact avec un autre composant du compresseur à spirale comporte entre 2 et 18% de particules de graphite dans ledit alliage dans une région voisine de cette surface.

Ces documents illustrent l'utilisation d'alliage d'aluminium dans un compresseur à spirale mais les solutions proposées ici ne prévoient pas d'avoir une spirale en aluminium et une butée également en aluminium. Les revêtements révélés dans ces documents sont des revêtements minces de type OAC, OAD, phosphatation, chrome dur, DLC, WCC, TiN, TiCN, etc.. De tels revêtements ne sont pas adaptés pour fonctionner avec une faible lubrification.

Sont connus les documents EP-0 833 057, WO-2010/116747 et la publication « A comparative study of tribological behavior of microarc oxidation and hard-anodized coatings » (ISSN :0043-1648) de L. Rama Krishna et al..

La présente invention vise à supprimer, ou du moins atténuer, tout ou partie des inconvénients de l'art antérieur précités.

En particulier, la présente invention vise à proposer un dispositif de compression qui présente une grande fiabilité tout étant léger.

Ainsi la présente invention vise à permettre l'utilisation de l'aluminium dans un dispositif de compression malgré des niveaux de pression élevée utilisés dans des domaines tels que l'aéronautique.

De plus, la présente invention a notamment pour but de s'affranchir d'un système de gestion de lubrification complexe sans altérer la fiabilité de la butée. Un but de l'invention est ainsi notamment de proposer une solution permettant d'utiliser des matériaux légers dans un dispositif de compression fonctionnant avec un régime de lubrification élasto-hydrodynamique utilisant une faible quantité de lubrifiant.

En outre, la présente invention vise notamment à proposer un dispositif de compression présentant une grande durée de vie.

Le dispositif de compression selon l'invention sera également de préférence facile à réguler et/ou peu encombrant et/ou d'un prix de revient modéré.

À cet effet, la présente invention propose un dispositif de compression comprenant au moins :
- deux spirales intercalées et formées chacune d'un alliage d'une densité inférieure à 5, l'une des spirales, dite spirale fixe, étant fixe et l'autre spirale, dite spirale mobile, se déplaçant excentriquement sans tourner,
- des moyens d'anti-rotation formés d'un alliage d'aluminium et adaptés pour permettre l'anti-rotation de ladite spirale mobile, et
- une butée plane (7) adaptée pour maintenir axialement la spirale mobile (5)
et telle que défini dans la revendication 1.

Des tests ont montré qu'un tel dispositif de compression permet l'utilisation de spirales formées d'alliage léger combinée avec l'utilisation des moyens d'anti-rotation formés d'alliage léger ainsi qu'avec l'utilisation d'une butée plane grâce au type de revêtement proposé, cette combinaison n'ayant jamais été utilisée dans l'état de la technique.

L'utilisation d'alliages légers permet avantageusement d'avoir un dispositif de compression dont la masse est limitée.

L'utilisation d'une butée plane permet, de manière avantageuse, au dispositif de compression de présenter une grande fiabilité. De plus, l'utilisation d'une butée plane permet également de simplifier la conception et le montage du dispositif de compression.

Les revêtements proposés permettent d'avoir des niveaux de duretés importants entre les surfaces en contact des différentes pièces et ainsi de garder un couple de frottement différentiel entre lesdites surfaces en contact afin d'éviter une usure prématurée des surfaces.

En outre, les différents revêtements permettent l'utilisation avantageuse de pièces formées d'alliage d'aluminium sans que ces dernières ne soient détériorées même à des niveaux de pression élevés tels que rencontrés dans des applications aéronautiques. En effet, le revêtement prévu sur la spirale en alliage léger permet, grâce à sa dureté mais aussi à son épaisseur, d'éviter des déformations de l'alliage si bien qu'un fonctionnement en régime de lubrification élasto-hydrodynamique peut être envisagé, ce qui limite la quantité de lubrifiant nécessaire.

L'utilisation des différents revêtements en combinaison avec l'utilisation d'une butée plane qui peut être formée d'un alliage léger ou bien aussi d'une nuance de fonte permet avantageusement de s'affranchir de la gestion de la lubrification en diminuant la sensibilité des interfaces jusqu'à résister à un fonctionnement sans lubrification tout en garantissant une bonne durée de vie du dispositif de compression.

Dans un tel dispositif de compression, les spirales sont par exemple réalisées dans un matériau choisi dans l'ensemble des matériaux contenant les alliages d'aluminium, de magnésium et de titane.

Dans un tel dispositif de compression, le revêtement épais réalisé sur la spirale et/ou sur la butée plane présente de préférence une épaisseur comprise entre 60 et 80 µm. Ce revêtement est de préférence une couche d'oxydation de l'alliage obtenue par un procédé d'oxydation micro-arc.

Une forme de réalisation préférée de ce dispositif de compression prévoit que la butée plane et la spirale faisant face à cette butée plane sont réalisées dans un alliage d'aluminium résistant à des températures supérieures à 150°C.

Un tel dispositif de compression peut être tel qu'il comprend en outre au moins une cale de spirale collée à l'une des deux spirales au moyen d'une colle structurelle résistant à des températures allant jusqu'à 180°C. La cale de spirale permet de manière avantageuse de favoriser les frottements entre la spirale fixe et la spirale mobile pour ainsi de limiter leur usure. Le collage de la cale de spirale à l'une des deux spirales permet avantageusement d'améliorer la fiabilité du dispositif de compression.

Avantageusement, la spirale fixe peut posséder un traitement d'anodisation dure imprégnée au Polytétrafluoréthylène (PTFE) au moins sur une surface en regard de la spirale mobile.

Egalement dans une forme de réalisation, les moyens d'anti-rotation peuvent posséder un traitement d'anodisation dure imprégné PTFE au moins sur une surface en regard de la spirale fixe et/ou sur au moins une surface en regard de la spirale mobile.

Le traitement d'anodisation dure imprégnée au PTFE permet de manière avantageuse de favoriser les frottements et ainsi de limiter l'usure des différentes pièces en contact les unes avec les autres.

Selon des modes de réalisation de l'invention, pris isolément ou en combinaison, le dispositif de compression comprend en outre au moins :
- un premier support formé d'une nuance de fonte et adapté pour s'interfacer avec la spirale fixe en assurant une liaison entre ladite spirale fixe et les moyens d'anti-rotation, et
- un second support formé d'une nuance de fonte et adapté pour s'interfacer avec la spirale mobile en assurant une liaison d'une part entre ladite spirale mobile et les moyens d'anti-rotation, et d'autre part entre ladite spirale mobile et la butée plane.

Le premier support et/ou le second support permettent avantageusement d'optimiser la liaison anti-rotation entre la spirale fixe et la spirale mobile et la liaison entre la spirale mobile et la butée plane en améliorant leur robustesse tout en conservant un gain de masse significatif.

Enfin, la présente invention concerne un compresseur à spirales comprenant un dispositif de compression tel que décrit ci-dessus.

Des détails et avantages de la présente invention apparaitront mieux à la lecture de la description qui suit, faite en référence aux dessins schématiques annexés dans lesquels :
- la figure 1 est une vue en perspective partiellement en coupe d'un dispositif de compression selon un premier mode de réalisation,
- la figure 2 est une vue en coupe longitudinale du dispositif de compression de la figure 1,
- la figure 3 est une vue éclatée en perspective du dispositif de compression de la figure 1,
- la figure 4 est une vue éclatée en perspective d'un dispositif de compression d'un second mode de réalisation, et
- la figure 5 est une vue en coupe longitudinale du dispositif de compression de la figure 4.

La figure 1 et la figure 2 illustrent la structure générale d'une forme de réalisation d'un dispositif de compression 1 selon la présente invention. De même, la figure 3 illustre dans une vue éclatée la structure générale dudit dispositif de compression 1.

Le dispositif de compression 1 comprend une spirale fixe 3 intercalée avec une spirale mobile 5. Les moyens d'entrainement de la spirale mobile 5 ne sont pas illustrés sur les figures. Toutefois leur fonctionnement est connu de l'homme du métier et n'est donc pas décrit ici. En outre, le dispositif de compression 1 comprend des moyens d'anti-rotation et une butée plane 7.

La spirale fixe 3 et la spirale mobile 5 sont ici formées d'un alliage léger, d'une densité inférieure à 5 (c'est-à-dire une masse volumique inférieure à 5000 kgm⁻³. On supposera dans la suite de la description qu'il s'agit d'un alliage d'aluminium mais il pourrait aussi s'agir par exemple d'un alliage de magnésium ou de titane.

Dans cet exemple de réalisation, la spirale fixe 3 est composée d'un plateau 12 en forme de disque présentant une surface interne 11 et une surface externe 13. Une paroi 14 en forme de spirale présentant un centre et une extrémité extérieure s'étend en saillie perpendiculairement au plateau 12, à partir de la surface interne 11. Similairement, la spirale mobile 5 est composée d'un plateau 16 en forme de disque présentant une surface interne 15 et une surface externe 17. Une paroi 18 en forme de spirale présentant un centre et une extrémité extérieure s'étend en saillie perpendiculairement au plateau 16, à partir de la surface interne 15.

La spirale fixe 3 et la spirale mobile 5 peuvent être positionnées en vis-à-vis de manière à ce que leurs parois respectives soient intercalées l'une dans l'autre et à ce que la surface interne 11 soit en regard de la surface interne 15.

La spirale mobile 5 est en mouvement, par rapport à la spirale fixe 3. Elle se déplace excentriquement sans tourner, c'est-à-dire qu'elle présente un mouvement de translation circulaire dans un plan correspondant à celui des plateaux 12, 16.

Lors du fonctionnement du compresseur, la spirale fixe 3 et la spirale mobile 5 présentent plusieurs parties en contact de manière à emprisonner des poches de gaz aspiré à partir des extrémités externes des spirales. Au fur et à mesure du mouvement excentrique de la spirale mobile 5, ces poches de gaz transitent vers le centre des spirales tout en étant de plus en plus petites pour ainsi compresser le gaz présent dans ces poches. Ce mouvement des poches résulte du fait que les parties des spirales qui sont en contact changent avec le mouvement excentrique de la spirale mobile 5.

La butée plane 7 présente, dans cet exemple de réalisation, une forme annulaire ayant une surface supérieure 19 plane en contact avec la spirale mobile 5 et plus précisément la surface externe 17. Dans une forme de réalisation, la butée plane 7 est formée d'un alliage léger, par exemple un alliage d'aluminium. Il pourrait aussi s'agir d'un alliage de magnésium ou de titane ou d'un autre alliage métallique léger (densité inférieure à 5). Dans une autre forme de réalisation -non préférée car pénalisante en termes de masse mais éventuellement envisageable-, la butée plane 7 est formée d'une nuance de fonte.

Des efforts axiaux dus à la pression ont tendance à écarter la spirale fixe 3 de la spirale mobile 5. La butée plane 7 a pour fonction de maintenir, suivant un axe longitudinal A, la position longitudinale de la spirale mobile 5 pour empêcher l'écartement des spirales 3, 5. Pour cela, les efforts axiaux sont repris par la butée plane 7 grâce à un contact entre la surface externe 17 de la spirale mobile 5 et une surface supérieure 19 de la butée plane 7. Un film d'huile est présent entre ces deux surfaces, pour limiter leur usure, sans qu'un entretien spécifique de ce dernier soit nécessaire. Le régime de lubrification dans le présent exemple d'application est un régime élasto-hydrodynamique.

La spirale mobile 5 est associée à des moyens d'anti-rotation qui assurent un mouvement de translation circulaire sans que la spirale ne tourne autour de l'axe longitudinal A. Ces moyens comportent par exemple un doigt fixe coulissant dans une nervure réalisée au niveau de la spirale mobile 5. Dans une forme de réalisation préférée, l'anti-rotation de la spirale mobile 5 est assurée par un joint d'Oldham 9. Le joint d'Oldham 9 est alors, comme illustré sur les figures, positionné entre la spirale fixe 3 et la spirale mobile 5. Il présente, dans cet exemple de réalisation, une forme annulaire comportant des languettes en saillie vers la spirale fixe 3 et vers la spirale mobile 5. La spirale fixe 3 comprend des rainures orientées vers le joint d'Oldham 9. Chaque rainure est adaptée pour recevoir la languette correspondante de manière à permettre un coulissement entre le joint d'Oldham 9 et la spirale fixe 3. Similairement, la spirale mobile 5 comprend des rainures orientées vers le joint d'Oldham 9. Chaque rainure est adaptée pour recevoir la languette correspondante de manière à permettre un coulissement entre le joint d'Oldham 9 et la spirale mobile 5 tout en empêchant cette dernière d'avoir un mouvement de rotation.

Le joint d'Oldham 9 est de préférence formé dans le même matériau que les spirales, soit ici dans un alliage d'aluminium.

De plus, les composants du dispositif de compression 1 décrit ci-dessus comprennent un revêtement.

Ainsi, le joint d'Oldham 9 possède de préférence un traitement d'anodisation dure imprégnée au Polytétrafluoréthylène (PTFE) sur des surfaces destinée à être en contact avec l'une ou l'autre des spirales.

La spirale fixe 3 possède également préférentiellement un traitement d'anodisation dure imprégnée au PTFE sur ses surfaces destinée à être en contact avec la spirale mobile 5, c'est-à-dire sur la surface interne 11 ainsi que sur les faces des parois 14, 18 en saillie en forme de spirale de ladite spirale fixe 3. La spirale fixe 3 peut présenter, sur les surfaces en contact avec le joint d'Oldham 9, une épargne de traitement ou un revêtement céramique ou un autre traitement de surface par oxydation anodique.

Un traitement par anodisation dure permet de recouvrir la pièce traitée d'une couche assez épaisse d'alumine, dont la résistance à l'usure ainsi que la tenue à la corrosion sont très bonnes.

La nature lisse du PTFE produit une surface ayant des capacités de libération de poussières supérieures ce qui permet donc d'optimiser le coefficient de frottement tout en fournissant une résistance aux produits chimiques.

La spirale mobile 5 possède préférentiellement un revêtement céramique sur la surface en contact avec la butée plane 7. Egalement, dans la forme de réalisation où la butée plane 7 est formée d'un alliage léger, cette dernière possède préférentiellement un revêtement céramique sur la surface en contact avec la spirale mobile 5.

Le revêtement céramique peut être obtenu par un procédé d'oxydation micro arc (OMA) qui est un procédé électrochimique permettant l'obtention de revêtement comparable aux céramiques. Ce procédé est aussi connu sous le nom de procédé d'oxydation électrolytique par plasma. Pour réaliser le revêtement, les étapes de procédé suivantes sont de préférence mises en œuvre :
- immersion de la pièce métallique à revêtir dans un bain électrolytique composé d'une solution aqueuse d'hydroxyde de métal alcalin, tel que potassium ou sodium, et d'un sel oxyacide d'un métal alcalin, la pièce métallique formant l'une des électrodes,
- application aux électrodes d'une tension de signal de forme générale triangulaire, c'est-à-dire présentant au moins une pente avant et une pente arrière, à facteur de forme variable au cours du procédé, engendrant un courant contrôlé dans son intensité, sa forme et son rapport entre l'intensité positive et l'intensité négative, et
- variation éventuelle au cours du procédé de différents paramètres : facteur de forme, valeur du potentiel, fréquence, valeur du courant, rapport UA/IC.

Avec un tel procédé, à l'interface entre la surface à traiter et le liquide, apparaissent alors des micro-arcs qui génèrent une couche complexe et très dure d'oxyde (Al₂0₃ pour un alliage à base d'aluminium, TiO₂ pour un alliage à base de titane et MgO pour un alliage à base de magnésium). Il est possible d'arriver aussi à des couches de revêtement épaisses allant jusqu'à 200 µm.

Le revêtement céramique présente une grande résistance à l'usure, une bonne protection contre la corrosion et une bonne isolation électrique. Sa dureté est supérieure à 1100 HV. Pour réaliser une bonne protection de l'alliage, on choisira une épaisseur supérieure à 40 µm, de préférence comprise entre 60 µm et 80 µm.

La spirale mobile 5 peut en outre présenter, sur les surfaces en contact avec le joint d'Oldham 9, une épargne de traitement ou un revêtement céramique ou un autre traitement de surface par oxydation anodique.

Le dispositif de compression 1 peut, en outre, comprendre un joint de spirale 21 pour la spirale fixe 3 et un joint de spirale 23 pour la spirale mobile 5. Les joints de spirale 21, 23 ont pour fonction d'assurer l'étanchéité axiale entre les spirales 3, 5 afin de garantir que les poches de gaz ne se déchargent pas avant d'atteindre la pression de refoulement souhaitée.

Le joint de spirale 21 est, de préférence, en forme de spirale afin d'être positionné entre une extrémité de la paroi 14 de la spirale fixe 3 et la surface interne 15 de la spirale mobile 5. Similairement, le joint de spirale 23 est, de préférence, en forme de spirale afin d'être positionné entre une extrémité de la paroi 18 de la spirale mobile 5 et la surface interne 11 de la spirale fixe 3.

Le dispositif de compression 1 peut également comprendre une cale de spirale 25. La cale présente, de préférence, une forme de spirale correspondant à la forme de la spirale mobile 5 de manière à ce que la cale de spirale 25 puisse être insérée à travers la partie en saillie de la spirale mobile 5.

Dans cet exemple de réalisation, la cale de spirale 25 est collée sur la surface interne 15 de la spirale mobile 5 au moyen d'une colle structurelle haute température. Le collage de la cale est rendu possible par l'intégration de lamages sur la surface interne 15 de la spirale mobile 5.

Les figures 4 et 5 illustrent une autre forme de réalisation d'un dispositif de compression. La figure 4 illustre dans une vue éclatée la structure générale de cette seconde forme de. Pour cette seconde forme de réalisation, les références utilisées sur les figures 1 à 3 sont reprises pour décrire des pièces similaires.

Dans cette forme de réalisation, un dispositif de compression 1 comprend en outre un premier support 27 et un second support 29 et présente globalement les mêmes caractéristiques que dans la forme de réalisation décrite en relation avec les figures 1 à 3.

Le premier support 27 est ici positionné entre la spirale fixe 3 et le joint d'Oldham 9. Il peut présenter, d'une part, un disque 31 fixé sur la surface externe 13 de la spirale fixe 3 et, d'autre part, une jupe périphérique 33 venant coopérer avec le joint d'Oldham 9 afin d'assurer la fonction anti-rotation et aussi de maintenir le joint d'Oldham 9 en contact avec la spirale mobile 5, plus précisément ici avec le second support 29.

Similairement, le second support 29 reçoit la spirale mobile 5. Il peut présenter d'une part, un disque 35 fixé sur la surface externe 17 de la spirale mobile 5 et, d'autre part, un rebord périphérique 37 venant coopérer avec le joint d'Oldham 9. Le second support 29 est ainsi couplé avec le joint d'Oldham 9 de manière à assurer une liaison entre ces deux pièces. De plus, le second support 29 peut être positionné entre la spirale mobile 5 et la butée plane 7 de manière à être en contact avec la surface supérieure 19 de la butée plane 7.

Le premier support 27 et le second support 29 sont préférentiellement formés d'une nuance de fonte.

Dans une variante du mode de réalisation des figures 4 et 5, le disque 31 et la jupe périphérique 33 peuvent être deux pièces indépendantes l'une de l'autre. Egalement, la jupe périphérique 33 peut être divisée en plusieurs pièces de liaison entre la spirale fixe 3 et le joint d'Oldham 9. Similairement, le disque 35 et le rebord périphérique 37 peuvent être deux pièces indépendantes l'une de l'autre. Egalement, le rebord périphérique 37 peut être divisé en plusieurs pièces de liaison entre la spirale mobile 5 et le joint d'Oldham 9 et entre la spirale mobile 5 et la butée plane 7.

Un dispositif selon l'une des formes de réalisation décrites ci-dessus permet ainsi de compresser efficacement un gaz. Il permet d'obtenir un meilleur compromis entre la masse du dispositif de compression et sa fiabilité par rapport à celui des dispositifs de compression de l'art antérieur tout en présentant une bonne durée de vie.

Ainsi un tel dispositif de compression est léger, fiable, facile à monter et présente, en outre, une bonne durée de vie. De plus, un tel dispositif ne nécessite pas de lubrification, de ce fait son coût de maintenance est diminué.

Ces dispositifs de compression peuvent trouver des applications par exemple dans des dispositifs mettant en oeuvre une climatisation intégrant un compresseur à spirales.

Le compromis masse/fiabilité atteint ici est en particulier très intéressant pour des applications de climatisation aéronautique embarquée sur des hélicoptères et des avions d'affaires.

La présente invention permet d'obtenir des dispositifs de masse réduite puisqu'il permet de réaliser en alliage léger (aluminium ou autre) les spirales et la butée plane du dispositif de compression.

Au démarrage d'un dispositif de compression proposé ici, le système peut se passer de lubrification spécifique et il n'est pas nécessaire de prévoir une alimentation en lubrifiant au niveau de la butée.

Le revêtement obtenu par oxydation micro-arc permet, avec des pièces en alliage léger, de fonctionner avec une lubrification de type élasto-hydrodynamique. Ceci n'est pas possible avec des pièces en alliage léger revêtue d'une couche de revêtement mince car alors la surface de la pièce se déforme de manière importante et un grippage des pièces en contact apparait. En outre, quand il s'use, les particules qui se détachent du revêtement sont très fines et de ce fait ne viennent pas impacter la lubrification. La durée de vie du lubrifiant est donc augmentée par rapport à l'utilisation de revêtements connus de l'art antérieur.

Bien entendu, la présente invention ne se limite pas à la forme de réalisation préférée et aux variantes de réalisation présentées ci-dessus à titre d'exemples non limitatifs. Elle concerne également les variantes de réalisation à la portée de l'homme du métier dans le cadre des revendications ci-après.

## Revendications

1. Dispositif de compression comprenant au moins :
- deux spirales (3, 5) intercalées et formées chacune d'un alliage d'une densité inférieure à 5, l'une des spirales, dite spirale fixe (3), étant fixe et l'autre spirale, dite spirale mobile (5), se déplaçant excentriquement sans tourner,
- des moyens d'anti-rotation formés d'un alliage d'aluminium et adaptés pour permettre l'anti-rotation de ladite spirale mobile (5), et
- une butée plane (7) adaptée pour maintenir axialement la spirale mobile (5),
**caractérisé en ce que** la surface de la spirale (5) destinée à venir en contact avec la butée plane (7) est recouverte d'un revêtement épais, d'une épaisseur comprise entre 40 et 200 µm, d'une dureté supérieure à 1100 HV et composé majoritairement d'un oxyde issu de l'alliage léger,
**en ce que** la butée plane (7) est réalisée dans un matériau choisi dans l'ensemble des matériaux contenant les alliages d'aluminium, de magnésium et de titane, et
**en ce que** la surface de la butée plane (7) destinée à venir en contact avec la spirale (5) est recouverte d'un revêtement épais, d'une épaisseur comprise entre 40 et 200 µm, d'une dureté supérieure à 1100 HV et composé majoritairement d'un oxyde issu de l'alliage léger.

2. Dispositif de compression selon la revendication 1, **caractérisé en ce que** les spirales (3, 5) sont réalisées dans un matériau choisi dans l'ensemble des matériaux contenant les alliages d'aluminium, de magnésium et de titane.

3. Dispositif de compression selon l'une des revendications 1 ou 2, **caractérisé en ce que** le revêtement épais réalisé sur la spirale (5) et/ou sur la butée plane (7) présente une épaisseur comprise entre 60 et 80 µm.

4. Dispositif de compression selon l'une quelconque des revendications 1 à 3, **caractérisé en ce que** le revêtement épais réalisé sur la spirale et/ou sur la butée plane (7) est une couche d'oxydation de l'alliage obtenue par un procédé d'oxydation micro-arc.

5. Dispositif de compression selon l'une des revendications 1 à 4, **caractérisé en ce que** la butée plane (7) et la spirale (5) faisant face à cette butée plane (7) sont réalisées dans un alliage d'aluminium résistant à des températures supérieures à 150°C.

6. Dispositif de compression selon l'une des revendications 1 à 5, **caractérisé en ce qu'**il comprend en outre au moins une cale de spirale (25) collée à l'une des deux spirales (3, 5) au moyen d'une colle structurelle résistant à des températures jusqu'à 180°C.

7. Dispositif de compression selon l'une quelconque des revendications 1 à 6, **caractérisé en ce que** la spirale fixe (5) possède un traitement d'anodisation dure imprégnée au Polytétrafluoréthylène (PTFE) au moins sur une surface en regard de la spirale mobile (5).

8. Dispositif de compression selon l'une quelconque des revendications 1 à 7, **caractérisé en ce que** les moyens d'anti-rotation possèdent un traitement d'anodisation dure imprégné PTFE au moins sur une surface en regard de la spirale fixe (3) et/ou sur au moins une surface en regard de la spirale mobile (5).

9. Dispositif de compression selon l'une quelconque des revendications 1 à 8, **caractérisé en ce qu'**il comprend en outre au moins un premier support (27) formé d'une nuance de fonte et adapté pour s'interfacer avec la spirale fixe (3) en assurant une liaison entre ladite spirale fixe (3) et les moyens d'anti-rotation.

10. Dispositif de compression selon l'une quelconque des revendications 1 à 9, **caractérisé en ce qu'**il comprend en outre au moins un second support (29) formé d'une nuance de fonte et adapté pour s'interfacer avec la spirale mobile (5) en assurant une liaison d'une part entre ladite spirale mobile (5) et les moyens d'anti-rotation, et d'autre part entre ladite spirale mobile (5) et la butée plane (7).

11. Compresseur à spirales, **caractérisé en ce qu'**il comprend au moins un dispositif de compression (1) selon l'une quelconque des revendications 1 à 10.

## Patentansprüche

1. Kompressionsvorrichtung, die mindestens enthält:
- zwei Spiralen (3, 5), die ineinandergefügt und je aus einer Legierung einer Dichte geringer als 5 geformt sind, wobei eine der Spiralen, ortsfeste Spirale (3) genannt, ortsfest ist, und die andere Spirale, bewegliche Spirale (5) genannt, sich exzentrisch ohne zu drehen verschiebt,
- Drehhemmungseinrichtungen, die aus einer Aluminiumlegierung geformt und geeignet sind, die Drehhemmung der beweglichen Spirale (5) zu erlauben, und
- einen ebenen Anschlag (7), der geeignet ist, die bewegliche Spirale (5) axial zu halten,
**dadurch gekennzeichnet, dass** die Fläche der Spirale (5), die dazu bestimmt ist, mit dem ebenen Anschlag (7) in Kontakt zu kommen, mit einer dicken Beschichtung bedeckt ist, einer Dicke zwischen 40 und 200 µm, einer Härte von mehr als 1100 HV und mehrheitlich aus einem von der Leichtmetalllegierung stammenden Oxid bestehend,
dass der ebene Anschlag (7) aus einem Material hergestellt ist, das aus der Gesamtheit der Materialien ausgewählt wird, die die Aluminium-, Magnesium- und Titanlegierungen enthält, und
dass die Fläche des ebenen Anschlags (7), die dazu bestimmt ist, mit der Spirale (5) in Kontakt zu sein, mit einer dicken Beschichtung bedeckt ist, einer Dicke zwischen 40 und 200 µm, einer Härte von mehr als 1100 HV und mehrheitlich aus einem von der Leichtmetalllegierung stammenden Oxid bestehend.

2. Kompressionsvorrichtung nach Anspruch 1, **dadurch gekennzeichnet, dass** die Spiralen (3, 5) aus einem Material hergestellt werden, das aus der Gesamtheit der Materialien ausgewählt wird, die die Aluminium-, Magnesium- und Titanlegierungen enthält.

3. Kompressionsvorrichtung nach einem der Ansprüche 1 oder 2, **dadurch gekennzeichnet, dass** die auf der Spirale (5) und/oder dem ebenen Anschlag (7) hergestellte dicke Beschichtung eine Dicke zwischen 60 und 80 µm aufweist.

4. Kompressionsvorrichtung nach einem der Ansprüche 1 bis 3, **dadurch gekennzeichnet, dass** die auf der Spirale und/oder dem ebenen Anschlag (7) hergestellte dicke Beschichtung eine Oxidationsschicht der Legierung ist, die durch ein Mikrobogenoxidationsverfahren erhalten wird.

5. Kompressionsvorrichtung nach einem der Ansprüche 1 bis 4, **dadurch gekennzeichnet, dass** der ebene Anschlag (7) und die diesem ebenen Anschlag (7) gegenüberliegende Spirale (5) aus einer Aluminiumlegierung hergestellt sind, die Temperaturen von mehr als 150°C standhält.

6. Kompressionsvorrichtung nach einem der Ansprüche 1 bis 5, **dadurch gekennzeichnet, dass** sie außerdem mindestens eine Spiralscheibe (25) enthält, die an eine der zwei Spiralen (3, 5) mittels eines Strukturklebers geklebt wird, der Temperaturen bis zu 180°C standhält.

7. Kompressionsvorrichtung nach irgendeinem der Ansprüche 1 bis 6, **dadurch gekennzeichnet, dass** die ortsfeste Spirale (5) eine Hartanodisierungsbehandlung imprägniert mit Polytetrafluorethylen (PTFE) mindestens auf einer Fläche gegenüber der beweglichen Spirale (5) besitzt.

8. Kompressionsvorrichtung nach irgendeinem der Ansprüche 1 bis 7, **dadurch gekennzeichnet, dass** die Drehhemmungseinrichtungen eine PTFE-imprägnierte Hartanodisierungsbehandlung mindestens auf einer Fläche gegenüber der ortsfesten Spirale (3) und/oder auf mindestens einer Fläche gegenüber der beweglichen Spirale (5) besitzen.

9. Kompressionsvorrichtung nach irgendeinem der Ansprüche 1 bis 8, **dadurch gekennzeichnet, dass** sie außerdem mindestens einen ersten Träger (27) enthält, der aus einer Gusseisensorte geformt wird und geeignet ist, sich mit der ortsfesten Spirale (3) zu koppeln, indem eine Verbindung zwischen der ortsfesten Spirale (3) und den Drehhemmungseinrichtungen gewährleistet wird.

10. Kompressionsvorrichtung nach irgendeinem der Ansprüche 1 bis 9, **dadurch gekennzeichnet, dass** sie außerdem mindestens einen zweiten Halter (29) enthält, der aus einer Gusseisensorte gebildet wird und geeignet ist, sich mit der beweglichen Spirale (5) zu koppeln, indem eine Verbindung einerseits zwischen der beweglichen Spirale (5) und den Drehhemmungseinrichtungen und andererseits zwischen der beweglichen Spirale (5) und dem ebenen Anschlag (7) gewährleistet wird.

11. Spiralverdichter, **dadurch gekennzeichnet, dass** er mindestens eine Kompressionsvorrichtung (1) nach einem der Ansprüche 1 bis 10 enthält.

## Claims

1. Compression device comprising at least:
- two interleaved scrolls (3, 5) and each of which is made of an alloy with a density less than 5, wherein one of the scrolls, referred to as the fixed scroll (3), is fixed and the other scroll, referred to as the orbiting scroll (5), moves eccentrically without rotating,
- anti-rotation means made of an aluminium alloy and suitable for allowing anti-rotation of said orbiting scroll (5), and
- a flat thrust bearing (7) suitable for axially retaining the orbiting scroll (5), **characterised in that** the surface of the scroll intended to come into contact with the flat thrust bearing is covered with a thick coating, with a thickness between 40 and 200 µm, with a hardness greater than 1100 HV and mostly comprised of an oxide coming from the light alloy, and
**in that** the flat thrust bearing (7) is made of a material selected from the set of materials including aluminium, magnesium and titanium alloys, and
**in that** the surface of the flat thrust bearing intended to come into contact with the scroll (5) is covered with a thick coating, with a thickness between 40 and 200 µm, with a hardness greater than 1100 HV and comprised mostly of an oxide coming from the light alloy.

2. Compression device according to claim 1, **characterised in that** the scrolls (3, 5) are made of a material selected from a set of materials including aluminium, magnesium and titanium alloys.

3. Compression device according to claim 1 or claim 2, **characterised in that** the thick coating carried out on the scroll (5) and/or on the flat thrust bearing (7) has a thickness between 60 and 80 µm.

4. Compression device according to any of claims 1 to 3, **characterised in that** the thick coating carried out on the scroll and/or on the flat thrust bearing (7) is an oxidation layer of the alloy obtained by a micro-arc oxidation method.

5. Compression device according to any of claims 1 to 4, **characterised in that** the flat thrust bearing (7) and the scroll (5) facing this flat thrust bearing are made from an aluminium alloy that resists high temperatures up to 150°C.

6. Compression device according to one of claims 1 to 5, **characterised in that** it further comprises at least one scroll prop (25) glued to one of the two scrolls (3, 5) by means of a structural adhesive that resists temperatures up to 180°C.

7. Compression device according to any of claims 1 to 6, **characterised in that** the fixed scroll (5) has a hard anodisation treatment impregnated with Polytetrafluorethylene (PTFE) at least on one surface facing the orbiting scroll (5).

8. Compression device according to any of claims 1 to 7, **characterised in that** the anti-rotation means have a hard anodisation treatment impregnated with PTFE at least on one surface facing the fixed scroll (3) and/or on at least one surface facing the orbiting scroll (5).

9. Compression device according to any of claims 1 to 8, **characterised in that** it further comprises at least one first support (27) formed from a grade of cast iron and suitable for interfacing with the fixed scroll (3) by providing a connection between said fixed scroll (3) and the anti-rotation means.

10. Compression device according to any of claims 1 to 9, **characterised in that** it further comprises at least one second support (29) formed from a grade of cast iron and suitable for interfacing with the orbiting scroll (5) by providing a connection on the one hand between said orbiting scroll (5) and the anti-rotation means, and on the other hand entre said orbiting scroll (5) and the flat thrust bearing (7).

11. Scroll compressor, **characterised in that** it comprises at least one compression device (1) according to any of claims 1 to 10.
